# FASCICULE DE BREVET EUROPEEN

(11) **EP 1 786 980 B1**
(45) Date de publication et mention de la délivrance du brevet: **27.03.2013**
(21) Numéro de dépôt: 05796025.4
(22) Date de dépôt: 05.08.2005
(51) Int. Cl.: E01F 13/04, B66F 3/00

(54) **DISPOSITIF PERFECTIONNE SUPPORT D'ELEMENT DE MOBILIER URBAIN ESCAMOTABLE**
VERBESSERTE VORRICHTUNG ZUR STÜTZE EINES EINZIEHBAREN STADTMÖBLIERUNGSELEMENTS
IMPROVED DEVICE FOR SUPPORTING RETRACTABLE STREET FURNITURE ELEMENT

(30) Priorité: 05.08.2004 FR 0408644
(43) Date de publication de la demande: 23.05.2007
(73) Titulaire: Champenois, Dominique, 75017 Paris (FR)
(72) Inventeur: DAWINT, Patrice, F-77100 Meaux (FR); SAUER, Claire, F-75017 Paris (FR)
(74) Mandataire: Hammond, William
(86) Numéro de dépôt international: PCT/FR2005/002030
(87) Numéro de publication internationale: WO 2006/024787

(56) Documents cités:
- EP-A- 0 945 550
- FR-A- 748 082
- FR-A- 2 755 548
- US-A- 2 137 743
- US-A- 2 661 816

## Description

La présente invention concerne un dispositif perfectionné support d'élément de mobilier urbain escamotable.

Parmi les dispositifs actuellement en service, il sera plus particulièrement fait référence à ceux qui comprennent, en premier lieu, un caisson disposé dans le sol, en deuxième lieu, un ensemble mobile logé dans ce caisson et comportant un plateau support d'un élément de mobilier urbain, qui est mobile entre une position haute dans laquelle l'élément de mobilier urbain émerge du caisson au-dessus du sol et une position basse dans laquelle cet élément de mobilier urbain est escamoté à l'intérieur du caisson de manière que sa partie supérieure ne dépasse pas le niveau du sol, et, en troisième lieu, des moyens d'actionnement pour déplacer l'élément mobile entre ces deux positions.

Dans le document FR-2705979-A, les moyens d'actionnement sont constitués, d'une part, par un ensemble moto-réducteur alimenté électriquement et, d'autre part, par une sangle s'enroulant à chaque extrémité d'un arbre. L'ensemble moto-réducteur comprend un frein électromagnétique qui a pour but de maintenir l'ensemble mobile en position haute. Cet ensemble moto-réducteur est réversible: il peut être entraîné en sens inverse sous l'effet de la masse de l'ensemble mobile comportant l'élément de mobilier urbain dès que le frein éléctro-magnétique n'est plus maintenu en position fermée. C'est cette réversibilité qui permet d'obtenir une borne escamotable à sécurité positive. Par sécurité positive il faut entendre qu'en cas de panne en alimentation électrique, l'ensemble mobile, s'il est en position haute, redescend immédiatement en position basse, par simple gravité et, donc, sans nécessiter l'apport d'une quelconque énergie.

Dans le mode de réalisation décrit dans ce dernier document, l'ensemble moto-réducteur fait partie intégrante de l'ensemble mobile: l'élément de mobilier urbain est donc directement fixé sur lui. Ceci a notamment pour conséquence, lors des chocs souvent violents que reçoit l'élément de mobilier urbain en position haute, d'endommager l'ensemble moto-réducteur ; cette disposition réduit par conséquent fortement la résistance et la fiabilité fonctionnelle de ce dispositif de l'art antérieur et, par là-même, alourdit les coûts de son entretien.

On connaît également d'autres dispositifs similaires tels que ceux décrits dans les documents EP-945.550-A, NL-9.200.316-A et FR-2.847.279-A.

Tous ces dispositifs présentant peu ou prou les mêmes inconvénients que ceux de celui décrit dans le document FR-2.705.979-A.

Aussi un des buts de la présente invention est-il de fournir un dispositif perfectionné support d'élément de mobilier urbain escamotable du genre ci-dessus, qui permet de pallier les inconvénients rapportés.

Un autre but est de fournir un tel dispositif qui permet d'intervenir sur l'ensemble moto-réducteur de façon aisée et sans risque.

Ces buts, ainsi que d'autres qui apparaîtront par la suite, sont atteints par un dispositif perfectionné support d'élément de mobilier urbain escamotable comprenant, en premier lieu, un caisson disposé dans le sol, et comportant un logement latéral débouchant à la surface du sol, en deuxième lieu, un ensemble mobile logé dans ce caisson et comportant un plateau support d'un élément de mobilier urbain, qui est mobile entre une position haute dans laquelle l'élément de mobilier urbain émerge du caisson au-dessus du sol et une position basse dans laquelle cet élément de mobilier urbain est escamoté à l'intérieur du caisson de manière que sa partie supérieure ne dépasse pas le niveau du sol, et, en troisième lieu, des moyens d'actionnement pour déplacer l'ensemble mobile entre ces deux positions, lesquels comprennent, d'une part, un ensemble moto-réducteur et, d'autre part, des moyens de transmission pour convertir le mouvement de rotation du moto-réducteur en un mouvement de translation de l'ensemble mobile entre sa position haute et sa position basse, lequel dispositif est caractérisé, selon la présente invention, par le fait que l'ensemble moto-réducteur est associé à un variateur de fréquence, ledit élément de mobilier urbain (6) restant en position haute tant que ledit ensemble moto-réducteur est sous tension.

La description qui va suivre et qui ne présente aucun caractère limitatif, doit être lue en regard de la figure unique annexée qui représente en coupe longitudinale verticale un dispositif support d'élément de mobilier urbain escamotable selon la présente invention.

Un tel dispositif comprend un caisson 1 de forme générale cylindrique qui est disposé dans un sol 2, un ensemble mobile 3 et des moyens d'actionnement

L'ensemble mobile 3 est logé dans le caisson 1 et comporte un plateau support 5 sur lequel est fixé un élément de mobilier urbain 6 tel qu'une borne cylindrique : l'ensemble mobile 3 et le caisson 1 sont de même forme, le premier coulissant dans le second. Cet ensemble mobile 3 est mobile entre une position haute dans laquelle la borne émerge du caisson 1 au-dessus du sol 2 et une position basse dans laquelle la borne est escamotée à l'intérieur de ce caisson 1 de manière que sa partie supérieure ne dépasse pas le niveau du sol 2.

En position haute, le plateau support 5 est près de la surface du sol ; en position basse, ce plateau support 5 est au plus près du fond du caisson 1.

Le caisson 1 comporte un logement latéral 7 débouchant à la surface du sol 2 et de moindre profondeur que lui. Ce logement latéral 7 peut d'ailleurs être obturé par une trappe amovible 8 permettant d'accéder à son intérieur.

Quant aux moyens d'actionnement, ils comprennent, d'une part, un ensemble moto-réducteur 9 qui est situé dans le logement latéral 7 et qui est associé à un variateur de fréquence et, d'autre part, des moyens de transmission pour convertir le mouvement de rotation du moteur en un mouvement de translation de l'ensemble mobile entre sa position haute et sa position basse. L'utilisation d'un ensemble moto-réducteur associé à un variateur de fréquence permet, entre autre chose, de répondre favorablement à la notion de sécurité positive exposée dans la norme NFP 98-310.

Ces moyens de transmission sont constitués par une sangle 10 dont une extrémité 10a est solidaire de l'axe de l'ensemble moto-réducteur 9 et l'autre extrémité 10b est fixée au caisson 1 en un point sensiblement diamétralement opposé et qui coopère avec le plateau support 5 de l'ensemble mobile. Ce dernier comporte, par exemple, des poulies 11 sous lesquelles passe la sangle 10.

L'ensemble moto-réducteur 9 selon la présente invention est associé à un variateur de fréquences : ceci n'est nullement équivalent à un frein tel que décrit dans certains dispositifs de l'art antérieur.

Il doit être noté que l'axe de l'ensemble moto-réducteur 9 est horizontal c'est-à-dire perpendiculaire au sens de déplacement de l'ensemble mobile 3.

Selon l'invention, l'ensemble moto-réducteur est situé dans le logement latéral 7 : ceci permet d'y accéder facilement pour les entretiens et/ou les dépannages sans intervenir sur l'ensemble mobile 3 lui-même.

Lorsque l'ensemble mobile 3 est en position basse, la sangle 10 est déployée au maximum et la borne ne dépasse pas du sol 2: de préférence, le sommet de la borne affleure le sol 2.

Quand l'ensemble moto-réducteur 9 associé à un variateur de fréquence est alimenté, la sangle 10 s'enroule autour de l'axe du moteur, ce qui entraîne la montée de l'ensemble mobile 3 jusqu'à ce que la borne soit en position haute. L'ensemble moto-réducteur 9 restant sous tension, la borne reste en position haute. En inversant le sens de rotation de l'ensemble moto-réducteur 9, la borne revient en position basse.

En cas de coupure de l'alimentation électrique, la borne reste en position basse ou y revient par le principe même de réversibilité du moto-réducteur 9 : la sécurité positive est ainsi respectée.

En cas de choc, le fait que l'ensemble moto-réducteur 9 associé à un variateur de fréquence soit dans le logement latéral 7, le protège de toute atteinte directe ou indirecte.

## Revendications

1. Dispositif perfectionné support d'élément de mobilier urbain escamotable comprenant :
- en premier lieu, un caisson (1) disposé dans 16 sol (2), et comportant un logement latéral (7) débouchant à la surface du sol,
- en deuxième lieu, un ensemble mobile (3) logé dans ledit caisson (1) et comportant un plateau support (5) d'un élément de mobilier urbain (6), qui est mobile entre une position haute dans laquelle ledit élément de mobilier urbain (6) émerge dudit caisson (1) au-dessus du sol (2) et une position basse dans laquelle ledit élément de mobilier urbain (6) est escamoté à l'intérieur dudit caisson (1) de manière que sa partie supérieure ne dépasse pas le niveau du sol (2), et,
- en troisième lieu, des moyens d'actionnement pour déplacer ledit ensemble mobile (3) entre ces deux positions, lesquels comprennent, d'une part, un ensemble moto-réducteur (9) et, d'autre part, des moyens de transmission pour convertir le mouvement de rotation dudit moto-réducteur (9) en un mouvement de translation dudit ensemble mobile (3) entre sa position haute et sa position basse, **caractérisé par le fait que** l'ensemble moto-réducteur (9) est associé à un variateur de fréquence, ledit élément de mobilier urbain (6) restant en position haute tant que ledit ensemble moto-réducteur (9) est sous tension.

2. Dispositif selon la revendication 1, **caractérisé par le fait que** les moyens de transmission sont constitués par une sangle (10) dont une extrémité (10a) est solidaire de l'axe de l'ensemble moto-réducteur (9) qui est situé dans le logement latéral (7) et l'autre extrémité (10b) est fixée au caisson (1) en un point diamétralement opposé et qui coopère avec l'ensemble mobile (3).

## Claims

1. Improved device for supporting a retractable street furniture element comprising:
- firstly, a box (1) disposed in the ground (2) and having a lateral housing (7) debouching at the surface of the ground,
- secondly, a mobile assembly (3) housed in said box (1) and having a supporting plate (5) for a street furniture element (6), which is mobile between a raised position in which said street furniture element (6) emerges from said box (1) above the ground (2) and a flowered position in which said street furniture element (6) is retracted inside said box (1) so that its upper portion does not project above the level of the ground (2), and
- thirdly, actuating means for moving said mobile assembly (3) between these two positions, comprising firstly a motor and reduction gear unit (9) and secondly transmission means for converting the rotational movement of said motor and reduction gear unit (9) into a translation movement of said mobile assembly (3) between its raised position and its lowered position, **characterised in that** the motor and reduction gear unit (9) is associated with a frequency-varying unit, said street furniture element (6) remaining in the raised position as long as said motor and reduction gear unit (9) is receiving power.

2. Device according to claim 1, **characterised in that** the transmission means are constituted by a strap (10) of which one end (10a) is secured to the shaft of the motor and reduction gear unit (9) which is situated in the lateral housing (7) and the other end (10b) is fixed to the box (1) at a diametrically opposite point and cooperates with the mobile assembly (3).

## Patentansprüche

1. Verbesserte Vorrichtung zum Stützen eines einziehbaren Stadtmöblierungselements, umfassend:
- erstens, ein Gehäuse (1), das im Boden (2) angeordnet ist und eine seitliche Aufnahme (7) umfasst, die an der Bodenoberfläche mündet,
- zweiten, eine bewegliche Anordnung (3), die in dem Gehäuse (1) aufgenommen ist und eine Trägerplatte (5) für ein Stadtmöblierungselement (6) umfasst, die beweglich ist zwischen einer oberen Position, in der das Stadtmöblierungselement (6) aus dem Gehäuse (1) austritt, über den Boden (2) hinaus, und einer unteren Position, in der das Stadtmöblierungselement (6) im Inneren des Gehäuse (1) eingefahren ist, so dass dessen Oberseite nicht über das Niveau des Bodens (2) hinausragt, und
- drittens, Betätigungsmittel zum Bewegen der beweglichen Anordnung (3) zwischen diesen beiden Positionen, wobei diese zum einen eine Getriebemotoreinheit (9) umfassen, und zum anderen Übertragungseinrichtungen zum Umwandeln der Drehbewegung des Getriebemotors (9) in eine Translationsbewegung der beweglichen Anordnung (3) zwischen deren oberer Postition und deren unterer Position, **dadurch gekennzeichnet, dass** der Getriebemotoreinheit (9) ein Frequenzwandler zugeordnet ist, wobei das Stadtmöblierungselement (6) in der oberen Position verbleibt, solange die Getriebemotoreinheit (9) unter Spannung steht.

2. Vorrichtung nach Anspruch 1, dadurch gekenntzeichnet, dass die Übertragungseinrichtungen einen Riemen (10) umfassen, dessen eines Ende (10a) mit der Welle der Getriabemotoreinheit (9) verbunde ist, die in der seitlichen Aufnahme (7) angeordnet ist, und dessen anderes Ende (10b) an dem Gehäuse (1) an einem diametral gegenüberliegenden Punkt befestigt ist, und der mit der beweglichen Anordnung (3) zusammenwirkt.
